# EUROPÄISCHE PATENTSCHRIFT

(11) **EP 0 624 270 B1**
(45) Veröffentlichungstag und Bekanntmachung des Hinweises auf die Patenterteilung: **11.09.1996**
(21) Anmeldenummer: 93901597.0
(22) Anmeldetag: 19.12.1992
(51) Int. Cl.: G08B 29/18, G08C 25/00

(54) **EMPFANGSVORRICHTUNG ZUM EMPFANG VON DRAHTLOS ÜBERMITTELTEN INFORMATIONEN**
RECEIVER FOR THE RECEPTION OF WIRELESSLY TRANSMITTED INFORMATION
DISPOSITIF PERMETTANT DE RECEVOIR DES INFORMATIONS TRANSMISES SANS FIL

(30) Priorität: 31.01.1992 DE 4202759
(43) Veröffentlichungstag der Anmeldung: 17.11.1994
(73) Patentinhaber: ROBERT BOSCH GMBH, 70442 Stuttgart (DE)
(72) Erfinder: HAUBNER, Georg, D-8431 Berg (DE)
(86) Internationale Anmeldenummer: DE9201067
(87) Internationale Veröffentlichungsnummer: WO9315486

(56) Entgegenhaltungen:
- EP-A- 0 453 957

## Beschreibung

### Stand der Technik

Die Erfindung geht aus von einer Empfangsvorrichtung zum Empfang von drahtlos, insbesondere mit Hilfe von Infrarotsignalen, übermittelten Informationen nach der Gattung des Hauptanspruchs. Es ist schon eine Empfangsvorrichtung aus der DE-OS 28 24 421 bekannt. Diese enthält einen Mikroprozessor, einen Speicher und eine Empfangseinheit. Bei dieser ist allerdings keine Anzeigeeinheit vorgesehen, so daß keine Anzeige über den Empfangsstatus der Empfangsvorrichtung möglich ist. Weiterhin ist es aus der DE-OS 28 48 533 bekannt, der Empfangsvorrichtung eine Anzeigeeinheit zuzuordnen, die den Status (aktiv/inaktiv) einer an die Empfangsvorrichtung angeschlossenen Alarmanlage anzeigt. Dabei ist die Alarmanlage mit der Empfangs- und Anzeigeeinheit z.B. in einem Kraftfahrzeug eingebaut und kann von außen mit Hilfe eines batteriebetriebenen Sendegerätes ein- und ausgeschaltet werden. Mit Hilfe zweier Leuchtdioden (rot/grün) in der Anzeigeeinheit wird dann signalisiert, ob die Alarmanlage ein-/ausgeschaltet ist.

### Vorteile der Erfindung

Die erfindungsgemäße Empfangsvorrichtung mit den kennzeichnenden Merkmalen des Hauptanspruchs hat demgegenüber den Vorteil, daß sie den Empfangsstatus anzeigt. Somit erhält der Anwender die Rückmeldung, ob die von ihm mit Hilfe eines batteriebetriebenen Senders übermittelten Informationen korrekt beim Empfangsgerät angekommen sind. Entfällt diese Rückmeldung und kann die Übertragung auch nach mehrmaliger Wiederholung nicht erfolgreich durchgeführt werden, so bleibt unklar, in welchem Gerät (Sendegerät/Empfangsgerät) ein Fehler vorliegt. Dies kann dazu führen, daß fälschlicherweise der Empfangsbaustein oder der Sendebaustein ausgetauscht wird. Derartige Fehlreparaturen werden durch den Erfindungsgegenstand verhindert.

Nach der EP-A-0 453 957 wird die Form der empfangenen Signale und/oder die Dauer der empfangenen Impulse und/oder der Pausen Zwischen den Impulsen ausgewertet, um das Nachlassen der Batterieladung des Senders einer Fernbedienung zu erkennen. Nach der Erfindung wird einfach die Anzahl der vollständig emfangenen Informationsworte ausgewertet.

Durch die in den Unteransprüchen aufgeführten Maßnahmen ist eine vorteilhafte Weiterbildung und Verbesserung der im Hauptanspruch angegebenen Empfangsvorrichtung möglich. So ist es z.B. vorteilhaft, bei Unvollständigkeit der Information die Anzeigeeinheit zur Abgabe eines Unvollständigkeitssignales zu aktivieren. Dieses Unvollständigkeitssignal könnte z.B. gleichzeitig zum Austausch der Batterie des Sendegerätes auffordern. Dies ist nämlich ein, in der Praxis häufig vorkommender Fehler, der sich dadurch bemerkbar macht, daß erst einige Informationen von dem Empfangsgerät empfangen werden und nachfolgend keine Informationen mehr korrekt empfangen werden, weil das Sendegerät bei defekter Batterie die Informationen immer schwächer absendet.

### Zeichnung

Ein Ausführungsbeispiel der Erfindung ist in der Zeichnung dargestellt und in der nachfolgenden Beschreibung näher erläutert.

Es zeigen Figur 1 die schematische Darstellung eines Sende/Empfangsgerätes; Figur 2 ein Blockschaltbild eines Sendegerätes; Figur 3 die Lichtsignale für die Übertragung eines Informationswortes; Figur 4 das Informationswort, das den Lichtsignalen von Figur 3 entspricht; Figur 5a Spannungs- und Stromverlauf des Lichtemitters im Sendegerät bei guter Batterie; Figur 5b Spannungs- und Stromverlauf des Lichtemitters im Sendegerät bei schlechter Batterie; Figur 6 ein Blockschaltgerät der Empfangsvorrichtung; Figur 7 ein Struktogramm für ein Programm zur Abarbeitung in der Auswerteeinheit des Empfangsgerätes.

### Beschreibung des Ausführungsbeispieles

In Figur 1 ist als Ausführungsbeispiel ein IR-Sendegerät 10 mit einer Infrarot-Sendediode 11 und ein IR-Empfangsgerät 12 mit einem Lichtempfänger 16 und den Leuchtdioden 13, 14 und 15 als Anzeigeeinheit 30 dargestellt. Das IR-Sendegerät 10 kann z.B. eine Fernbedienung für die verschiedensten Anwendungsfälle wie z.B. Fernseher, Stereo-Anlage, Kraftfahrzeug-Alarmanlage, Türentriegelung, Video-Rekorder, Satellitenempfangsanlage, etc. sein. Die IR-Empfangsvorrichtung 12 kann dann für den jeweiligen Anwendungsfall in das zu steuernde Gerät integriert sein.

In Figur 2 ist der formale Aufbau eines IR-Sendegerätes 10 mit Hilfe eines Blockschaltbildes dargestellt. Das Sendegerät 10 weist einen Mikroprozessor 17 und einen daran angeschlossenen Taster-Speicher 18 auf. Weiterhin ist an dem Mikroprozessor 17 eine Treiberstufe 19 angeschlossen. Diese steht wiederum mit einem Lichtemitter 11 in Verbindung. Als Stromquelle ist in dem IR-Sendegerät 10 eine Batterie 20 vorgesehen, deren Spannung über eine Taste 21 dem Mikroprozessor 17 zugeführt werden kann. Das IR-Sendegerät 10 wird über den Taster-Schalter 21 in Betrieb genommen. Durch Niederdrücken des Tasters 21 wird der Kondensator 33 geladen, der dann für eine bestimmte Zeit nach dem Loslassen des Tasters 21 Strom nachliefert.

Dadurch wird sichergestellt, daß auch bei kurzem Niederdrücken des Tasters 21 ausreichend Strom für die Absendung der Informationen zur Verfügung steht. Der Mikroprozessor 17 arbeitet dann ein Programm ab, welches im Speicher 18 der vorzugsweise als Festwertspeicher ausgeführt ist, abgelegt ist. Durch geeignete Ansteuerung der Treiberstufe 19 wird von dem Lichtemitter 11 eine bestimmte Impulsfolge von IR-Lichtsignalen abgegeben. Die Impulsfolge ist fest vorgegeben und löst in dem empfangenden Gerät, in das die Empfangsvorrichtung 12 integriert ist, eine bestimmte Steuerfunktion aus. Ist der Speicher als Matrix-Tasten-Speicher ausgeführt, so sind als Steuerfunktion die verschiedensten Funktionen, je nach Anwendungsfall, denkbar. So kann z.B. durch die Impulsfolge eine Alarmanlage eingeschaltet werden, eine Tür entriegelt werden, die Lautstärke einer Stereo-Anlage verändert werden, ein Video-Rekorder vor- oder zurückgespult werden, auf ein bestimmtes Fernsehprogramm umgeschaltet werden, der Polarizer einer Satellitenantennenanlage betätigt werden, etc.

Eine mögliche Impulsfolge ist in Figur 3 dargestellt. Mit Hilfe dieser Impulsfolge von Lichtsignalen wird ein binäres Informationswort an die Empfangsvorrichtung 12 übermittelt. Die Lichtsignale besitzen alle gleiche Dauer. Zwischen den Lichtsignalen kennzeichnen unterschiedliche Dauern jeweils den Bitzustand 0 oder 1. Dies entspricht einer bitseriellen, pulsweitenmodulierten Datenübertragung. Das mit der Impulsfolge von Figur 3 übermittelte Informationswort ist in Figur 4 dargestellt. Es besteht aus acht Bit. Dem Informationswort können zusätzliche Prüf-Bits, wie Parity-Bits etc. und Start- und Stop-Bits für die Datenübertragung hinzugefügt werden. Mit der Übermittlung eines 8-Bit-Informationswortes können 256 verschiedene Steuerfunktionen an die Empfangsvorrichtung übermittelt werden. Es ist aber auch möglich, mehrere Informationsworte hintereinander an die Empfangsvorrichtung 12 zu übermitteln. Damit können mehr als 256 Informationen an die Empfangsvorrichtung 12 übermittelt werden.

Werden mehrere Informationsworte hintereinander an die Empfangsvorrichtung übermittelt, ist es sinnvoll zwischen den Informationsworten eine Synchronisationszeit abzuwarten.

Figur 5a zeigt den Spannungs- und Stromverlauf beim Lichtemitter 11 des Sendegerätes 10 für den Fall, daß die Batterie 20 des Sendegerätes 10 einen ordnungsgemäßen Ladezustand aufweist. Der Stromverlauf entspricht hier der Impulsfolge von Lichtsignalen wie in Figur 3 gezeigt.

Figur 5b zeigt demgegenüber den Spannungs- und Stromverlauf beim Lichtemitter 11 des Sendegerätes 10 für den Fall, daß die Batterie 20 des Sendegerätes 10 keinen ordnungsgemäßen Ladezustand aufweist. Dort ist erkennbar, daß die einzelnen Stromimpulse mit fortschreitender Zeit schwächer werden und ebenfalls die Spannung mit fortschreitender Zeit immer mehr zusammenbricht. Somit werden in diesem Fall nicht alle Lichtimpulse für das zu übertragende Informationswort abgesendet. Die Empfängervorrichtung 12 ist dann nicht in der Lage das Informationswort 31 vollständig zu empfangen.

In Figur 6 ist die Empfangsvorrichtung 12 dargestellt. Diese enthält eine Auswerteeinheit 29 und eine daran angeschlossene Anzeigeeinheit 30. An die Auswerteeinheit 29 ist die Empfangseinheit 16 und eine serielle Schnittstelle 27 angeschlossen. Die serielle Schnittstelle 27 steht mit einem Bildschirmgerät 28 in Verbindung. Die Empfangsvorrichtung 12 ist vorzugsweise in das Bildschirmgerät 28 integriert. Die Auswerteeinheit 29 enthält einen Mikroprozessor 22 und einen Speicher 23. In der Anzeigeeinheit 30 sind drei Treiberstufen 24, 25 und 26 und drei Leuchtdioden 13, 14 und 15 dargestellt. Sie kann aber unter anderem auch als LCD-Display oder Sieben-Segmentanzeige, etc. ausgebildet sein. Die Funktionsweise der Empfangsvorrichtung 12 wird nachfolgend mit Hilfe des Flußdiagramms nach Figur 7 erklärt.

Die Figur 7 zeigt ein Flußdiagramm für ein Programm, das im Speicher 23 der Empfangsvorrichtung 12 abgelegt ist und vom Mikroprozessor 22 abgearbeitet wird. Programmschritt 40 zeigt den Start des Programms nach dem Anlegen der Versorgungsspannung an die Empfangsvorrichtung 12. Danach wartet das Programm auf das Einlaufen eines Lichtimpulses. Wird in Abfrage 41 ein Lichtimpuls erkannt, wird im Programmschritt 42 die erste Leuchtdiode 13 angesteuert. Mit der Ansteuerung dieser Leuchtdiode 13 über die Treiberstufe 24 soll das Einlaufen von Informationen angezeigt werden. Danach wird im Programmschritt 43 ein Zeitzähler T auf den Wert 0 gesetzt. Im Programmschritt 44 wird der Zeitzähler T um 1 Enkrement ( T) erhöht. Der Wert T. entspricht der Abarbeitungszeit für die Programmschritte 44, 45 und 46. In Abfrage 45 wird der Zählerstand des Zeitzählers T mit einem vorgegebenen Grenzwert Tₒ verglichen. Hat der Zählerstand T diesen Grenzwert Tₒ noch nicht erreicht, so wird nachfolgend in Abfrage 46 überprüft, ob ein weiterer Lichtimpuls empfangen wurde. Ist dies der Fall, so wird im Programmschritt 47 der Bitzustand des ersten Bits 0 des Informationswortes als 0 festgesetzt. Würde bei der Abfrage 46 nicht der Empfang eines Lichtimpulses erkannt, so wird das Programm wieder mit Programmschritt 44 fortgeführt. Wird in Abfrage 45 eine Grenzwertüberschreitung festgestellt, so wird der Zählerstand T in Abfrage 48 mit einem zweiten Grenzwert T₁ verglichen. Ist der Zeitzählerstand T kleiner oder gleich dem Grenzwert T₁, so wird in Abfrage 49 ebenfalls überprüft, ob ein Lichtimpuls zwischenzeitlich empfangen wurde. Ist dies nicht der Fall, so wird ebenfalls mit dem Programmschritt 44 fortgefahren. Wurde in Abfrage 49 ein Lichtimpuls erkannt, so wird im Programmschritt 50 der Bitzustand des ersten Bits 0 des Informationswortes als 1 festgesetzt. Wird in Abfrage 48 eine erneute Grenzwertüberschreitung beim Zeitzähler T festgestellt, springt das Programm zur Abfrage 71 und kontrolliert dort ebenfalls, ob ein Lichtimpuls empfangen wurde. Ist dies nicht der Fall, so wird im Programmschritt 72 erneut der Zeitzähler T erhöht und eine weitere Abfrage 73 zur Überprüfung des Zeitzählers T durchgeführt. Ist der Zeitzählerstand kleiner als der Grenzwert Tₘₐₓ, so wird mit Abfrage 71 fortgefahren, ist der Zeitzählerstand größer als Tₘₐₓ, so wird im Programmschritt 74 die erste Leuchtdiode 13 ausgeschaltet und nachfolgend im Programmschritt 75 die dritte Leuchtdiode 15 eingeschaltet. Diese signalisiert die Unvollständigkeit der empfangenen Information. Ihr kann ebenfalls die Bedeutung einer Notwendigkeit eines Batterietausches beim Sendegerät 10 zugemessen werden. Danach wird im Programmschritt 76 entweder das Programm abgebrochen und/oder weitere Programmteile aufgerufen, die z.B. über die serielle Schnittstelle 27 eine Fehlerausgabe an den Bildschirm 28 weiterleiten. Wird bei der Abfrage 71 ein Lichtimpuls festgestellt, so wird davon ausgegangen, daß hier ein neuer Startimpuls vorlag und das Programm mit Programmschritt 43 fortgeführt.

Wurde in Abfrage 48 keine Grenzwertüberschreitung festgestellt und der Bitzustand im Programmschritt 47 als "0" oder im Programmschritt 50 als "1" festgesetzt, so werden die Programschritte 43 bis 50 in gleicher Weise abgearbeitet, nur mit dem Unterschied, daß in den Programmschritten 47 und 50 nicht der Bitzustand des ersten Bits 0 des Informationswortes 31 festgelegt wird, sondern der Bitzustand des zweiten Bits 1 und sukzessive der Bits 2, 3, 4 bis 7 ausgewertet wird. Wurden alle Bits des Informationswortes 31 auf die beschriebene Art und Weise korrekt empfangen, wird im Programmschritt 68 die erste Leuchtdiode 13 ausgeschaltet und im Programmschritt 69 die zweite Leuchtdiode 14 eingeschaltet. Da die Informationsworte in sehr kurzer Zeit übertragen werden, kann die Leuchtdiode 13 auch mit einer zusätzlichen Steuerschaltung so angesteuert werden, daß ein Lichtsignal ausreichender Dauer abgegeben wird. Die zweite Leuchtdiode 14 signalisiert dann die Vollständigkeit der empfangenen Informationen. Sie kann auch mit entsprechenden Mitteln nur für eine bestimmte Zeitdauer eingeschaltet werden. Danach wird das Programm mit einem weiteren Programm 70 fortgefahren. Dieser Programmteil dient dann z.B. zur Entschlüsselung der empfangenen Informationen und der Durchführung der den Informationen entsprechenden Steuerfunktion. Eventuell kann die Steuerfunktion auch nach Übermittlung der entsprechenden Steuerbefehle über die serielle Schnittstelle 27 an das Bildschirmgerät 28 von dem Bildschirmgerät 28 selbst ausgeführt werden. Ebenfalls können auch die Anzeigemeldungen (die Information vollständig/unvollständig empfangen, Batteriewechsel beim Sender erforderlich etc.) mit Hilfe der seriellen Schnittstelle 27 und/oder über den Bildschirm 28 ausgeben werden.

Als weitere Ausgestaltung der Erfindung könnte man Mittel vorsehen, die eine Übertragung nicht mit elektromagnetischen Wellen, sondern z.B. mit Ultraschallsignalen ermöglichen. Ebenfalls ist es möglich, durch geeignete Mittel, bei Übertragung der einzelnen Bits der Informationsworte jedem Bit der Informationsworte eine feste Übertragungszeit zuzuordnen und die Unterscheidung zwischen den beiden Bitzuständen 0 und 1 aufgrund des Vorhandenseins oder Fehlens von Licht- oder Schallenergie durchzuführen.

Um eine genauere Erkennung einer Notwendigkeit eines Batterietausches beim Sendegerät 10 zu ermöglichen, ist es in einer weiteren Ausgestaltung der Erfindung sinnvoll, die Stärke des jeweils empfangenen Lichtimpulses in Abhängigkeit von der Anzahl der empfangenen Lichtimpulse zu messen und auszuwerten. Bei mehrfachem Aussenden der Impulsketten kann auch die Anzahl der Impulsketten gemessen und als Lernwert gespeichert werden. Nimmt die Anzahl der Impulsketten ab, so ist dies ein rechtzeitiges Erkennen nachlassender Batteriekapazität. Auch ein Rückmeldesignal auf den Sender ist denkbar. Auch die Abnahme einer gemittelten Anzahl der übertragenen Impulse pro Impulskette kann zur rechtzeitigen Warnung der Abnahme der Batteriekapazität herangezogen werden.

## Patentansprüche

1. Empfangsvorrichtung zum Empfang von drahtlos, insbesondere mit Hilfe von Infrarotsignalen, übermittelten Informationen, die von einem batteriebetriebenen Sender in Form von mindestens einem mehrere Bits umfassenden Informationswert ausgesendet werden, mit einer Auswerteeinheit zur Auswertung der empfangenen Impulse, wobei die Auswerteeinheit anhand der empfangenen Impulse ein Nachlassen der Batteriekapazität beim Sendegerät erkennen kann, mit einer Anzeigeeinheit, die zur Abgabe eines Warnsignals, angesteuert wird, wenn die Auswerteeinheit ein Nachlassen der Batteriekapazität beim Sendegerät erkennt, dadurch gekennzeichnet, daß die Auswerteeinheit (29) so gestaltet ist, daß sie bei einem Empfangsvorgang mindestens die Anzahl der vollständig empfangenen Informationsworte (31) ermittelt, und daß sie die Anzeigeeinheit (30) zur Abgabe des Warnsignals ansteuert, wenn die Anzahl der vollständig empfangenen Informationsworte einen vorgegebenen Referenzwert unterschreitet.

2. Empfangevorrichtung nach Anspruch 1, dadurch gekennzeichnet, daß sie beim Empfang mehrerer Informationsworte (31) zwischen den einzelnen Informationsworten (31) eine Synchronisationszeit abwertet.

3. Empfangsvorrichtung nach Anspruch 1 oder 2, dadurch gekennzeichnet, daß sie zwischen den empfangenden Impulsen einen Zeitzähler suksessive erhöht.

4. Empfangsvorrichtung nach Anspruch 3, dadurch gekennzeichnet, daß sie den Stand des Zeitzählers mit vorgegebenen Grenzwerten vergleicht, daß das Vergleichergebnis den jeweiligen Bitzustand (LOW/HIGB) oder die Unvollständigkeit der empfangenen Informationen festlegt.

5. Empfangsvorrichtung nach einem der vorhergehenden Ansprüche, dadurch gekennzeichnet, daß die Auswerteeinheit (29) mit einem Bildschirmgerät (28) elektrisch gekoppelt ist und daß das Warnsignal auf dem Bildschirm dargestellt wird.

6. Empfangsvorrichtung nach einem der vorhergehenden Ansprüche, dadurch gekennzeichnet, daß die Auswerteeinheit (29) zusätzlich zur Erkennung einer Notwendigkeit eines Batterietausches beim Sondegerät (10) die Stärke des jeweils empfangenen Impulses in Abhängigkeit von der Anzahl der empfangenen Impulse mißt und auswertet.

7. Empfangsvorrichtung nach einem der vorhergehenden Ansprüche, dadurch gekennzeichnet, daß die Auswerteeinheit (29) nach dem Empfang eines Impulses die Anzeigeeinheit (30) zur Abgabe eines Signals, das das Einlaufen von Informationen anzeigt, aktiviert.

8. Empfangsvorrichtung nach einem der vorhergehenden Ansprüche, dadurch gekennzeichnet, daß der Referenzwert einen Lernwert darstellt, der sich aus der Abspeicherung der Werte für die Anzahl der empfangenen Informationsworte ergibt.

## Claims

1. Receiving device for receiving information which has been transmitted in a wire-free manner, in particular with the aid of infrared signals, and has been transmitted from a battery-operated transmitter in the form of at least one information word comprising a plurality of bits, having an evaluation unit for evaluation of the received pulses, it being possible for the evaluation unit to use the received pulses to identify that the battery capacity in the transmitting unit has run down, having a display unit which is activated to emit a warning signal when the evaluation unit identifies that the battery capacity in the transmitting unit has run down, characterized in that the evaluation unit (29) is designed such that it determines at least the number of completely received information words (31) during a reception process, and in that it actuates the display unit (30) to emit the warning signal when the number of completely received information words is less than a predetermined reference value.

2. Receiving device according to Claim 1, characterized in that, in the event of reception of a plurality of information words (31), said receiving device waits for a synchronization time between the individual information words (31).

3. Receiving device according to Claim 1 or 2, characterized in that said receiving device successively increases a time counter between the received pulses.

4. Receiving device according to Claim 3, characterized in that said receiving device compares the count on the time counter with predetermined limit values, in that the comparison result defines the respective bit state (LOW/HIGH) or the incompleteness of the received information.

5. Receiving device according to one of the preceding claims, characterized in that the evaluation unit (29) is electrically coupled to a visual display unit (28), and in that the warning signal is displayed on the screen.

6. Receiving device according to one of the preceding claims, characterized in that the evaluation unit (29) additionally measures and evaluates the strength of the respectively received pulse as a function of the number of received pulses in order to identify any necessity for battery replacement in the transmitting unit (10).

7. Receiving device according to one of the preceding claims, characterized in that, after receiving a pulse, the evaluation unit (29) activates the display unit (30) to emit a signal which indicates the arrival of information.

8. Receiving device according to one of the preceding claims, characterized in that the reference value represents a learnt value which results from the storage of the values for the number of received information words.

## Revendications

1. Dispositif de réception servant à recevoir des informations transmises sans fil, en particulier à l'aide de signaux infrarouges, informations qui sont émises par un émetteur alimenté par une batterie, sous la forme d'au moins un mot d'information comprenant plusieurs bits, avec une unité d'exploitation pour exploiter les impulsions reçues, l'unité d'exploitation pouvant détecter, à partir des impulsions reçues, un affaiblissement de la capacité de batterie dans l'appareil d'émission, avec une unité d'indication qui est excitée pour délivrer un signal d'avertissement quand l'unité d'exploitation détecte un affaiblissement de la capacité de la batterie dans l'appareil d'émission,
caractérisé en ce que
l'unité d'exploitation (29) est constituée d'une façon telle qu'elle détermine, lors d'un processus de réception, au moins le nombre des mots d'information (31) reçus complètement, et qu'elle excite l'unité d'indication (30) pour qu'elle délivre le signal d'avertissement quand le nombre des mots d'information reçus complètement reste inférieur à un nombre de référence prédéfini.

2. Dispositif de réception selon la revendication 1,
caractérisé en ce que
lors de la réception de plusieurs mots d'information (31), le dispositif attend entre les différents mots d'information (31) pendant un temps de synchronisation.

3. Dispositif de réception selon la revendication 1 ou 2,
caractérisé en ce que
il fait avancer successivement un compteur de temps entre les différentes impulsions.

4. Dispositif de réception selon la revendication 3,
caractérisé en ce qu'
il compare l'état du compteur de temps à des valeurs limites prédéfinies, et le résultat de la comparaison fixe l'état correspondant des bits (BAS/HAUT) ou le caractère incomplet des informations reçues.

5. Dispositif de réception selon l'une des revendications précédentes
caractérisé en ce que
l'unité d'exploitation (29) est couplée électriquement à une console de visualisation (28) et le signal d'avertissement apparaît sur l'écran de visualisation.

6. Dispositif de réception selon l'une des revendications précédentes,
caractérisé en ce que
l'unité d'exploitation (29) mesure et exploite en outre, pour déceler la nécessité de changer la batterie dans l'appareil d'émission (10), l'intensité de l'impulsion respectivement reçue en fonction du nombre des impulsions reçues.

7. Dispositif de réception selon l'une des revendications précédentes,
caractérisé en ce que
l'unité d'exploitation (29), après la réception d'une impulsion, active l'unité d'indication (30) pour qu'elle délivre un signal qui indique l'arrivée d'informations.

8. Dispositif de réception selon l'une des revendications précédentes,
caractérisé en ce que
la valeur de référence représente une valeur d'enseignement qui résulte de la mise en mémoire des valeurs relatives au nombre des mots d'informations reçus.
